# EUROPÄISCHE PATENTSCHRIFT

(11) **EP 1 464 421 B1**
(45) Veröffentlichungstag und Bekanntmachung des Hinweises auf die Patenterteilung: **26.04.2006**
(21) Anmeldenummer: 04003453.0
(22) Anmeldetag: 17.02.2004
(51) Int. Cl.: B22D 11/18, B22D 11/20

(54) **Giessspiegelsensor einer Kokille einer Stranggiessanlage und Verfahren zu seinem Betrieb**
Molten metal level sensor of a continuous casting mould and its method of operation
Capteur du niveau du métal liquide dans une lingotière de coulée continu et procédé de son fonctionnement

(30) Priorität: 19.03.2003 DE 10312080
(43) Veröffentlichungstag der Anmeldung: 06.10.2004
(73) Patentinhaber: SMS Demag Aktiengesellschaft, 40237 Düsseldorf (DE)
(72) Erfinder: Jonen, Peter, 47249 Duisburg (DE); Stavenow, Axel, 40625 Düsseldorf (DE)
(74) Vertreter: Valentin, Ekkehard

(56) Entgegenhaltungen:
- DE-A- 19 918 835
- US-A- 4 186 792
- US-A- 4 647 854
- PATENT ABSTRACTS OF JAPAN Bd. 0181, Nr. 90 (M-1586), 31. März 1994 (1994-03-31) & JP 6 000610 A (NIPPON STEEL CORP), 11. Januar 1994 (1994-01-11)

## Beschreibung

Die Erfindung betrifft einen Sensor zum Erfassen der Füllstandshöhe von flüssigem Metall in der Kokille einer Stranggießanlage mit einem Manipulator zum Führen des Sensors, wobei der Manipulator mit dem an ihm angeordneten Sensor unter Verwendung einer lösbaren Verbindung, insbesondere mittels Klemmung auf oder an der Kokille bzw. an deren Wasserkästen befestigt ist und der Sensor somit an die Bewegungen der Kokille gekoppelt ist. Die Erfindung betrifft auch ein Verfahren zum Betrieb des Sensors.

Die Gießspiegelregelung von insbesondere Dünnbrammen-Stranggießkokillen kann mittels eines Sensors, der von oben in die Kokillenöffnung ragt, kontrolliert werden. Nach Abschluss der erforderlichen Vorbereitungen der Kokille zum Gießprozess, wird der Sensor kurz vor Gießbeginn manuell oder automatisch in den Innenraum der Kokille eingeschwenkt. Bei Störfällen, die zu dessen Beschädigung führen könnten, wird er unverzüglich aus dem Gefahrenbereich herausgeschwenkt.

Das Dokument US 4,186,792 offenbart bspw. einen Kontrollapparat für das Stranggießen unter Verwendung von Wirbelstrom-Messgeräten für die Bestimmung des Abstandes der Schmelze von einem Bezugspunkt der Kokille, der ein Signal mittels berührungsloser Messung erzeugt, wobei die Messapparatur dicht oberhalb des Metallspiegels fest montiert ist. Nach einer anderen Ausführung ist die Messeinrichtung zur Wirbelstrom-Messung vertikal einstellbar dicht oberhalb der Oberfläche des flüssigen Metalls angeordnet, wobei nach Maßgabe von Veränderungen des Metallspiegels die Messeinrichtung stets auf gleichem Abstand von diesem gehalten wird. Ein daran angeordnetes Potentiometer erzeugt ein den Abstand kennzeichnendes Signal und überträgt es auf einen Recorder bzw. verwendet es zum Einstellen der Aufgabe- oder Abgabemenge von Schmelze mittels einer überwachungs- und Kontrolleinrichtung, um den Metallspiegel konstant zu halten.

Das Dokument EP 0 067 668 B1 beschreibt eine Vorrichtung zum Messen einer Änderung in einer vorbestimmten Richtung einer Oberflächenposition einer Metallmasse. Die Vorrichtung umfasst einen Metallsensor auf magnetischer Basis, eine Antriebsvorrichtung für den Sensor, eine Folgeeinrichtung, die bewirkt, dass der Sensor der Änderung der Position der Metallmasse folgt, und Einrichtungen zur Erzeugung eines Positionssignals für eine momentane Position des Sensors auf einer Bewegungsbahn, ferner eine Speichereinrichtung für ein Störsignal zum Messen einer Störkomponente im Ausgang des Sensors infolge von anderen Einflussgrößen als der Änderung der Oberflächenposition der Metallmasse, und eine Korrektureinrichtung, die das Differenzsignal um die in der Speichereinrichtung gespeicherte Störkomponente korrigiert, um die Antriebseinrichtung mit diesem korrigierten Signal zu aktivieren.

Das Dokument WO 00/38858 betrifft ein Verfahren und eine Vorrichtung zum Erfassen und Regeln der Füllstandshöhe einer Metallschmelze in einer Kokille, insbesondere für eine Stranggießanlage für Stahl, wobei die Schmelze aus einem eine verschließbare Bodenöffnung aufweisenden Zuführgefäß über ein Tauchrohr der Kokille zuführbar ist, mit einem Messelement, welches vertikal verfahrbar in den Freiraum der Kokille einbringbar ist. Dabei ist das Füllstandsmesselement über eine erste Signalleitung mit einem Rechner verbunden, der über eine erste Steuerleitung mit einem ersten Aktuator in Verbindung steht, an welchem ein Ausleger befestigt ist, an dessen Kopfende das Füllstandsmesselement angebracht ist. Am Ausleger ist ein Positonsmessfühler vorgesehen, der über eine zweite Signalleitung mit dem Rechner verbunden ist, der über eine zweite Steuerleitung mit einem zweiten Aktuator in Verbindung steht, welcher mit einem Absperrorgan zum Verschließen der Bodenöffnung des Zuführgefäßes verknüpft ist.

Das Dokument JP 08 168 860 A beschreibt ein Verfahren zum Messen des aktuellen Oberflächenniveaus von flüssigem Stahl in einer Kokille einer Stranggussanlage. Die Veränderungsdistanz wird mit einem Höhenanzeiger gemessen. Laserstrahlsensoren sind angeordnet, um die Position beim Beobachten von Höhen- oder Tiefenmarke der Messstange einzupendeln. Gießpulver mit einer ungeschmolzenen und einer geschmolzenen Schicht decken die Stahlschmelze ab. Das Ausgangssignal der Höhenmesseinrichtung wird in einen Verstärker eingegeben. Ein Antrieb für eine Anzeigestange wird aktiviert und diese mit angemessener Tiefe in die Stahlschmelze getaucht. Eine Durchmesser-Differenz der Stange zwischen dem in das Gießpulver und dem in die Stahlschmelze eingetauchten Bereichen wird erfasst. Nach einer vorgegebenen Zeit wird die Stange herausgezogen. Dabei wird der Durchmesser des an der Stange haftenden Materials mittels Laserstrahlen erfasst.

Das Dokument US 4,647,854 betrifft eine Vorrichtung zum Messen des Niveaus der Metallschmelze in einer oszillierenden Kokille einer Stranggießanlage während des Betriebes mit einer Wirbelstrom-Messeinrichtung.
Die Oszillation der Kokille wird aus dem Ausgangssignal der Abstandsmessung extrahiert und dabei die Messempfindlichkeit der Distanzmessungs-Vorrichtung kompensiert und kontrolliert, um den Betrag der Amplitude der Oszillationssignal-Komponente konstant zu halten, wobei der Oberflächenpegel der Schmelze linearisiert wird.

Das Dokument JP 6 000 601 A beschreibt eine Vorrichtung zum Messen der Füllstandshöhe von flüssigem Metall in einer Stranggießkokille. Dabei ist die Halterung des Füllstandssensors fest mit der Kokille bzw. dem Wasserkasten verbunden.

Ausgehend vom vorgenannten Stand der Technik liegt der Erfindung die Aufgabe zugrunde, einen Sensor für die Erfassung der Füllstandshöhe der Metallschmelze in einer Kokille einer Stranggießanlage sowie ein Verfahren zu dessen Betrieb anzugeben, der bei möglichst genauer und spielfreier Führung des Sensors den Bewegungen der Kokille folgt und im Falle einer Störung annähemd verzögerungslos reagiert.

Die Lösung dieser Aufgabe wird bei einem Sensor der im Oberbegriff von Anspruch 1 genannten Art erfindungsgemäß durch die kennzeichnenden Merkmale des Vorrichtungsanspruchs 1 und des Verfahrensanspruchs 4 erreicht.
In Unteransprüchen werden Vorrichtung und Verfahren weiter ausgestaltet.

Nach der Erfindung ist der Sensor zum Erfassen der Füllstandshöhe des flüssigen Metalls in der Kokille der Stranggießanlage gekennzeichnet durch einen Schwenkantrieb für einen um die Achse x-x verschwenkbaren Hebelarm, an dessen freiem Ende der Sensor mittels einer Halterung befestigt ist.

Der Sensor besitzt in einer Ausgestaltung alternativ pneumatische oder hydraulische Schwenkantriebe, bspw. Drehkolben bzw. elektromechanische oder magnetische Schwenkantriebe zu dessen zumindest rotativem Antrieb.

In weiterer Ausgestaltung des Sensors kann die lösbare Klemmvorrichtung für die Befestigung des Manipulators an zumindest einer Breitseiten- oder Schmalseitenwand der Kokille bzw. deren Wasserkästen oder am Umfangsrahmen vorgesehen werden.

Erfindungsgemäß wird der Sensor von dem Manipulator vor Beginn des Gießbetriebes durch eine Schwenkbewegung seines Hebelarms um die Achse des Schwenkantriebs aus einer neutralen Lage oberhalb des Kokillengießraumes in die aktive Messlage innerhalb der Kokille eingeschwenkt.

Das Verfahren nach der Erfindung sieht weiterhin vor, dass der Sensor in vorgebbare Bewegungen zum Erfassen der Füllstandshöhe und Lage des Metallspiegels in der Kokille mittels Schwenkbewegungen um die Achse des Hebelarms sowie erforderlichenfalls mittels linearer Verlängerungs- oder Verkürzungsbewegung und/oder ggf. durch Drehung um die Hochachse des Schwenkantriebs nach Maßgabe von Steuerungssignalen eines programmierbaren Signalgebers geführt wird.

Und schließlich sieht das Verfahren nach der Erfindung vor, dass der Sensor bei Eingang eines Störungssignals durch Ausschwenken des Hebelarmes aus dem Kokillengießraum in eine neutrale Lage herausgedreht wird.

Das Betriebsverfahren für den Sensor vorgenannter Bauart sieht erfindungsgemäß vor, dass dessen Bewegungen manuell oder automatisch ausgeführt werden.

Weitere Einzelheiten, Merkmale und Vorteile der Erfindung ergeben sich aus der nachstehenden Erläuterung eines in Zeichnungen schematisch dargestellten Ausführungsbeispieles.

Es zeigen:
- Fig. 1: in perspektivischer Ansicht einen von einem Manipulator in den Gießraum einer Kokille einschwenkbaren Sensor;
- Fig. 2: den Manipulator mit angeordnetem Sensor in perspektivischer Schnittdarstellung.

Der in den Figuren 1 und 2 gezeigte Manipulator hat die Aufgabe, einen Sensor 1 für das Erfassen der Füllstandshöhe von flüssigem Metall in einer Kokille 2 einer Stranggießanlage zu führen. Der Sensor dient der Gießspiegelregelung. Der Manipulator ist mit Hilfe einer lösbaren Klemmung auf der Kokille 2 bzw. deren Wasserkästen 12 befestigt, so dass der Sensor 1 an die Bewegungen der Kokille 2 gekoppelt ist. Die Klemmung besteht im gezeigten Ausführungsbeispiel aus einer auf Führungsschienen 14 angeordneten Befestigungsplatte 3 mit einer kipp- und schraubbaren Klemmvorrichtung 13.

Der Manipulator umfasst einen mit der Befestigungsplatte 3 verbindbaren Schwenkantrieb 4 mit einem daran angeordneten und rotativ um die Längsachse x-x antreibbaren Hebelarm 5, an dessen freiem Ende 7 der Sensor 1 mittels einer bevorzugt rechtwinkligen Haltestange 8 befestigbar ist.
Hierdurch wird eine kompakte Bauweise erzielt, weil der Sensor 1 unmittelbar mit der Kokille 2 gekoppelt ist, wodurch eine Beeinflussung von Signalen vermieden wird.

Der Manipulator mit pneumatischer oder hydraulischer Schwenkanordnung 6 ist als Drehkolben 9 ausgebildet bzw. mit elektromechanischen oder magnetischen Schwenkantrieben ausgestattet. Der Manipulator ist ggf. um seine Hochachse z-z drehbar, wozu im Schwenkantrieb 4 ein zusätzlicher horizontal liegender Drehkolben 9' angeordnet sein kann, wie dies in Figur 2 dargestellt ist.

Mit der Ziffer 10 ist innerhalb der Kokille 2 eine Schwimmschicht von Schlacke oder Gießpulver bezeichnet, die als Schmiermittel zur Erzielung einer optimalen Gleitung zwischen der Stahlschmelze und der Wandung der Kokille 2 erforderlich ist.

Der Betrieb des Manipulators bzw. dessen Bewegungen können manuell oder automatisch durchgeführt werden.

In der vorgegebenen Position des Manipulators entsprechend Fig. 1 ist der Sensor 1 kurz vor Gießbeginn durch eine Schwenkbewegung des Schwenkantriebes 4 mittels des Hebelarms 5 um die Achse x-x aus einer neutralen Lage oberhalb der Kokille 2 in eine Messposition dicht oberhalb des Badspiegels 10 entsprechend der Füllstandshöhe der Schmelze in der Kokille eingeschwenkt worden.

Ein besonderer Vorteil des Betriebsverfahrens ist dadurch gegeben, dass der Manipulator bei Eingang eines Störungssignals durch Ausschwenken des Hebelarmes 5 den Sensor 1 aus der Kokille 2 in eine neutrale Lage herausdreht, um einer Gefährdung des Sensors zur Erfassung der Füllstandshöhe vorzubeugen.

Der Manipulator kann zusätzlich so ausgebildet sein, dass der in der Halterung 8 befestigte Sensor 1 in Richtung der x-x Achse des Hebelarms 5 mittels linearer Verlängerungs- oder Verkürzungsbewegungen, siehe Pfeil 11, bewegbar bzw. justierbar ist. Möglich ist auch eine Ausgestaltung des Manipulators dahingehend, dass der Schwenkantrieb 4 durch Drehung um seine Hochachse den in eine obere neutrale Position herausgedrehten Sensor 1 aus dem Bereich des Kokillengießraumes herausführt. Zu diesem Zweck kann, wie in Figur 2 gezeigt ist, der horizontal liegende Drehkolben 9' mit hydraulischen Medien beaufschlagt werden.

### Liste der Bezugszeichen

1. Sensor
2. Kokille / Kokillengießraum
3. Befestigungsplatte
4. Schwenkantrieb
5. Hebelarm
6. Schwenkanordnung
7. freies Ende
8. Halterung
9. Drehkolben
10. Schwimmschicht Schlacke
11. Pfeil
12. Wasserkasten
13. Klemmvorrichtung
14. Führungsschienen

## Patentansprüche

1. Sensor (1, 4, 5) zum Erfassen der Füllstandshöhe von flüssigem Metall in der Kokille (2) einer Stranggießanlage, mit einem Manipulator zum Führen des Sensors, wobei der Manipulator mit dem an ihm angeordneten Sensor (1) unter Verwendung einer lösbaren Verbindung, insbesondere mittels Klemmung auf oder an der Kokille (2) bzw. an deren Wasserkästen (12) befestigt ist und der Sensor (1) somit an die Bewegungen der Kokille (2) gekoppelt ist,
**gekennzeichnet durch**
einen Schwenkantrieb (4) für einen um die Achse (x-x) schwenkbaren Hebelarm (5), an dessen freiem Ende (7) der Sensor (1) mittels einer Halterung (8) befestigt ist.

2. Sensor (1, 4, 5) nach Anspruch 1,
**gekennzeichnet durch**
pneumatische oder hydraulische Schwenkantriebe (4) bspw. Drehkolben (9) bzw. elektromechanische oder magnetische Schwenkantriebe zu dessen zumindest rotativem Antrieb (6).

3. Sensor (1, 4, 5) nach Anspruch 1 oder 2,
**gekennzeichnet durch**
eine lösbare Klemmvorrichtung (13) für dessen Befestigung an zumindest einer der Breitseiten- oder Schmalseitenwände der Kokille (2) bzw. an deren Wasserkästen oder Umfangsrahmen.

4. Verfahren zum Betrieb des Sensors (1, 4, 5) gemäß den Ansprüchen 1 bis 3,
**dadurch gekennzeichnet,**
**dass** der Sensor (1, 4, 5) vor Gießbeginn durch eine Schwenkbewegung des Hebelarmes (5) um die Achse (x-x) des Schwenkantriebs (4) aus einer neutralen Lage oberhalb des Kokillengießraumes in die aktive Messlage innerhalb der Kokille einschwenkt.

5. Verfahren nach Anspruch 4,
**dadurch gekennzeichnet,**
**dass** der Sensor (1, 4, 5) in vorgebbare Bewegungen zum Erfassen der Füllstandshöhe und der Lage des Metallspiegels in der Kokille (2) mittels Schwenkbewegungen um die Achse (x-x) des Hebelarms (5) sowie erforderlichenfalls mittels linearer Verlängerungs- oder Verkürzungsbewegungen (Pfeil 11) und/oder ggf. durch Drehung um die Hochachse (z-z) des Schwenkantriebs (4) nach Maßgabe von Steuerungssignalen eines programmierbaren Signalgebers geführt wird.

6. Verfahren nach einem oder mehreren der Ansprüche 4 oder 5,
**dadurch gekennzeichnet,**
**dass** der Sensor (1, 4, 5) bei Eingang eines Störungssignals durch Ausschwenken des Hebelarmes (5) aus dem Kokillengießraum (2) in eine neutrale Lage herausgedreht wird.

7. Verfahren nach einem oder mehreren der Ansprüche 4 bis 6,
**dadurch gekennzeichnet,**
**dass** die Bewegungen des Sensors (1, 4, 5) manuell oder automatisch ausgeführt werden.

## Claims

1. Sensor (1, 4, 5) for detecting the filling state height of liquid metal in the mould (2) of a continuous casting plant, with a manipulator for guiding the sensor, wherein the manipulator together with the sensor (1) arranged thereat is fastened, with use of a detachable connection, particularly by means of clamping, on or at the mould (2) or at the water tank (12) thereof and the sensor (1) is thus coupled with the movements of the mould (2), **characterised by** a pivot drive (4) for a lever arm (5), which is pivotable about the axis (x-x) and at the free end (7) of which the sensor (1) is fastened by means of a mount (8).

2. Sensor (1, 4, 5) according to claim 1, **characterised by** pneumatic or hydraulic pivot drives (4), for example rotary pistons (9), or electromechanical or magnetic pivot drives for at least rotational drive (6) thereof.

3. Sensor (1, 4, 5) according to claim 1 or 2, **characterised by** a releasable clamping device (13) for fastening thereof to at least one of the wide-side or narrow-side walls of the mould (2) or to the water tank or circumferential frame thereof.

4. Method of operating the sensor (1, 4, 5) according to claims 1 to 3, **characterised in that** the sensor (1, 4, 5) before start of casting is pivoted by a pivot movement of the lever arm (5) about the axis (x-x) of the pivot drive (4) out of a neutral position above the mould casting space into the active measuring position within the mould.

5. Method according to claim 4, **characterised in that** the sensor (1, 4, 5) is guided in predeterminable movements for detection of the filling state height and the position of the metal surface in the mould (2) by means of pivot movements about the axis (x-x) of the lever arm (5) as well as if required by means of linear extension or reduction movements (arrow 11) and/or in a given case by rotation about the pivot axis (z-z) of the pivot drive (4) in accordance with control signals of a programmable signal transmitter.

6. Method according to one or more of claims 4 and 5, **characterised in that** the sensor (1, 4, 5) on input of a fault signal is rotated out into a neutral position by pivotation of the lever arm (5) out of the mould casting space (2).

7. Method according to one or more of claims 4 to 6, **characterised in that** the movements of the sensor (1, 4, 5) are executed manually or automatically.

## Revendications

1. Capteur (1, 4, 5) pour l'enregistrement du niveau de remplissage par du métal liquide de la lingotière (2) d'une installation de coulée continue, comprenant un manipulateur pour guider le capteur, le manipulateur étant fixé avec le capteur (1) qui est disposé dessus, en utilisant une connexion détachable, notamment au moyen d'un serrage sur ou au niveau de la lingotière (2) ou sur ses caisses à eau (12) et le capteur (1) étant ainsi couplé aux mouvements de la lingotière (2),
**caractérisé par**
une commande de pivotement (4) pour un bras de levier (5) pouvant pivoter autour de l'axe (x-x) à l'extrémité libre (7) duquel le capteur (1) est fixé au moyen d'un support (8).

2. Capteur (1, 4, 5) selon la revendication 1,
**caractérisé par**
des commandes de pivotement pneumatiques ou hydrauliques (4), par exemple des pistons rotatifs (9) ou des commandes de pivotement électromécaniques ou magnétiques pour l'entraîner du moins en rotation (6).

3. Capteur (1, 4, 5) selon la reveridication 1 ou 2,
**caractérisé par**
un dispositif de serrage amovible (13) pour sa fixation sur au moins une des parois de côté large ou de côté étroit de la lingotière (2) ou sur ses caisses à eau ou châssis périphériques.

4. Procédé d'utilisation du capteur (1, 4, 5) selon les revendications 1 à 3,
**caractérisé en ce que**
le capteur (1, 4, 5), avant le début de la coulée, par un mouvement de pivotement du bras de levier (5) autour de l'axe (x-x) de la commande de pivotement (4), pivote depuis une position neutre au dessus de l'espace de coulée de la lingotière vers la position de mesure active à l'intérieur de la lingotière.

5. Procédé selon la revendication 4,
**caractérisé en ce que**
le capteur (1, 4, 5) est guidé dans des mouvements prescriptibles pour l'enregistrement du niveau de remplissage et de la position du niveau de métal dans la lingotière (2) au moyen de mouvements de pivotement autour de l'axe (x-x) du bras de levier (5) ainsi que, si c'est nécessaire, au moyen de mouvements linéaires d'allongement ou de raccourcissement (flèche 11) et/ou le cas échéant par rotation autour de l'axe vertical (z-z) de la commande de pivotement (4) en fonction de signaux de commande d'un émetteur de signaux programmable.

6. Procédé selon une ou plusieurs des revendications 4 ou 5,
**caractérisé en ce que**
le capteur (1, 4, 5), en cas d'entrée d'un signal de perturbation, par pivotement vers l'extérieur du bras de levier (5), est détourné de l'espace de coulée de la lingotière (2) vers une position neutre.

7. Procédé selon une ou plusieurs des revendications 4 à 6,
**caractérisé en ce que**
les mouvements du capteur (1, 4, 5) sont exécutés manuellement ou automatiquement.
